# FASCICULE DE BREVET EUROPEEN

(11) **EP 3 312 682 B1**
(45) Date de publication et mention de la délivrance du brevet: **20.02.2019**
(21) Numéro de dépôt: 16194286.7
(22) Date de dépôt: 18.10.2016
(51) Int. Cl.: G04B 17/04

(54) **RESONATEUR A HAUT FACTEUR DE QUALITE POUR MONTRE MECANIQUE**
QUALITATIV HOCHWERTIGER RESONATOR FÜR MECHANISCHE ARMBANDUHR
RESONATOR WITH A HIGH QUALITY FACTOR FOR A MECHANICAL WATCH

(43) Date de publication de la demande: 25.04.2018
(73) Titulaire: ETA SA Manufacture Horlogère Suisse, 2540 Grenchen (CH)
(72) Inventeur: Winkler, Pascal, 2072 St-Blaise (CH); Di Domenico, Gianni, 2000 Neuchâtel (CH); Helfer, Jean-Luc, 2525 Le Landeron (CH)
(74) Mandataire: Giraud, Eric

(56) Documents cités:
- EP-A1- 3 035 127
- EP-A1- 3 054 356
- EP-A1- 3 054 358
- CH-A2- 710 160

## Description

### Domaine de l'invention

L'invention concerne un mouvement d'horlogerie pour une montre mécanique, comportant, agencés sur une platine, un mécanisme résonateur et un mécanisme d'échappement soumis au couple de moyens moteurs que comporte ledit mouvement, ledit mécanisme résonateur comportant un élément inertiel agencé pour osciller par rapport à ladite platine, ledit élément inertiel étant soumis à l'action de moyens de rappel élastique fixés directement ou indirectement à ladite platine, et ledit élément inertiel étant agencé pour coopérer avec un mobile d'échappement que comporte ledit mécanisme d'échappement et qui pivote autour d'un axe principal.

L'invention concerne encore une montre mécanique comportant au moins un tel mouvement.

L'invention concerne le domaine des mécanismes résonateurs constituant les bases de temps des montres mécaniques.

### Arrière-plan de l'invention

La plupart des montres mécaniques actuelles comportent un résonateur de type balancier-spiral, qui constitue la base de temps de la montre, et un mécanisme d'échappement, généralement à ancre suisse, lequel remplit deux fonctions principales:
- l'entretien des va-et-vient du résonateur ;
- le comptage de ces va-et-vient.

Le mécanisme d'échappement doit être robuste, résister aux chocs, et être conçu pour éviter de coincer le mouvement (renversement).

Un résonateur mécanique combine au minimum un élément inertiel et un élément de rappel élastique. Dans le balancier-spiral, le spiral joue le rôle d'élément de rappel élastique pour l'élément inertiel que constitue le balancier.

Le balancier est guidé en rotation par des pivots qui tournent dans des paliers lisses en rubis. Cela donne lieu à des frottements, et donc à des pertes d'énergie et des perturbations de marche, que l'on cherche à supprimer. Les pertes sont caractérisées par le facteur de qualité Q. On cherche à maximiser ce facteur Q.

L'échappement à ancre suisse a un rendement énergétique faible (environ 30%). Ce faible rendement provient du fait que les mouvements de l'échappement sont saccadés, qu'il y a des « chutes » (chemin perdus pour s'accommoder des erreurs d'usinage) et, aussi, du fait que plusieurs composants se transmettent leur mouvement via des plans inclinés qui frottent les uns par rapport aux autres.

La demande de brevet EP2908189 au nom de ETA Manufacture Horlogère Suisse décrit un mécanisme de synchronisation de deux oscillateurs d'horlogerie avec un rouage, où un mécanisme régulateur d'horlogerie comporte, montés mobiles, au moins en pivotement par rapport à une platine, une roue d'échappement agencée pour recevoir un couple moteur via un rouage, et un premier oscillateur comportant une première structure rigide reliée à cette platine par des premiers moyens de rappel élastique. Ce mécanisme régulateur comporte un deuxième oscillateur, qui comporte une deuxième structure rigide, laquelle est reliée à la première structure rigide par des deuxièmes moyens de rappel élastique, et qui comporte des moyens de guidage agencés pour coopérer avec des moyens de guidage complémentaire que comporte la roue d'échappement, synchronisant le premier oscillateur et le deuxième oscillateur avec le rouage.

La demande de brevet EP3054358 au nom de ETA Manufacture Horlogère Suisse décrit un oscillateur horloger, qui comporte une structure et des résonateurs primaires distincts, déphasés temporellement et géométriquement, comportant chacun une masse rappelée vers la structure par un moyen de rappel élastique. Cet oscillateur horloger comporte des moyens de couplage pour l'interaction des résonateurs primaires, comportant des moyens moteurs pour entraîner en mouvement un mobile lequel comporte des moyens d'entraînement et de guidage agencés pour entraîner et guider un moyen de commande articulé avec des moyens de transmission chacun articulé, à distance du moyen de commande, avec une masse d'un résonateur primaire, et les résonateurs primaires et le mobile sont agencés de telle façon que les axes des articulations de deux quelconques des résonateurs primaires et l'axe d'articulation du moyen de commande ne sont jamais coplanaires.

### Résumé de l'invention

La présente invention se propose de mettre au point un mouvement d'horlogerie combinant un mécanisme résonateur d'horlogerie isochrone particulier, et un mécanisme d'échappement, agencés en relation l'un avec l'autre de façon à améliorer le facteur de qualité du résonateur, notamment en supprimant les frottements associés aux pivots classiques, et à augmenter le rendement d'échappement, en supprimant les saccades usuelles de l'échappement.

Pour atteindre ces objectifs, l'invention propose un résonateur dans lequel l'élément de rappel élastique constitue également le guidage, ainsi que des architectures de mécanismes permettant des interactions continues, sans saccade, entre résonateur et roue d'échappement. On doit, pour ce faire, concéder l'utilisation d'au moins un deuxième degré de liberté du résonateur, le deuxième degré de liberté étant déphasé par rapport au premier. Afin que le résonateur ne soit pas sensible à la gravité, ni aux chocs en translation, on choisit deux degrés de liberté en rotation, dont les axes passent par le centre de masse de l'élément inertiel.

Ainsi, l'invention concerne un mouvement d'horlogerie selon la revendication 1.

L'invention concerne encore une montre mécanique comportant au moins un tel mouvement.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée et partielle, en perspective, un mouvement selon l'invention, comportant un résonateur à cardan flexible, et un mécanisme d'entretien continu, dans une variante comportant des moyens de guidage distincts des moyens de rappel élastique;
- la figure 2 représente, de façon schématisée et partielle, en perspective, les angles d'Euler dans un référentiel théorique utilisé pour le calcul mathématique de l'isochronisme dans la description qui va suivre ;
- la figure 3 représente, de façon schématisée et partielle, en perspective, des guidages flexibles rotatifs, ici réalisés non limitativement sous forme de liaisons élastiques par lames croisées, dans un résonateur selon l'invention, d'une part entre une platine et un croisillon intermédiaire, et d'autre part entre ce croisillon intermédiaire et un élément inertiel;

- la figure 4 représente, de façon schématisée et en plan, un guidage flexible rotatif, notamment avec des liaisons élastiques entre deux solides par des lames croisées en projection, avec un agencement particulier des lames, en angle et en position de leur axe de croisement, assurant un excellent isochronisme ;
- la figure 5 représente, de façon schématisée et en perspective, une réalisation de guidage à lames croisées en projection, par la juxtaposition de deux plaques identiques montées recto-verso ;
- la figure 6 représente, de façon schématisée et en perspective, un mouvement selon l'invention, dans une variante comportant des moyens de guidage qui sont confondus avec des moyens de rappel élastique, et comportant un résonateur à cardan flexible positionné sur une platine représentée à la figure 7, avec des guidages flexibles rotatifs, notamment avec des liaisons élastiques selon la figure 3 et illustrées à la figure 8, et un élément inertiel illustré à la figure 9 comportant un doigt coopérant avec une rainure d'une roue sur chant, constituant le mobile d'échappement, et coopérant tel que visible sur la figure 10 par une denture oblique avec l'extrémité d'un rouage soumis au couple d'un barillet, non représenté sur les figures;
- les figures 11 et 12 illustrent, de façon schématisée et en perspective, un mouvement selon une autre variante de l'invention, comportant aussi des moyens de guidage confondus avec des moyens de rappel élastique, respectivement assemblé sur la figure 11 et en éclaté sur la figure 12, où une platine porte, par l'intermédiaire de guidages flexibles rotatifs, notamment avec des liaisons élastiques selon la figure 3, un élément inertiel sensiblement cruciforme et comportant une piste annulaire supérieure, sur laquelle roule un galet logé dans une encoche d'un mobile d'échappement, lequel est pivoté dans un logement de la platine et dans un pont non représenté, où ce galet exerce un effort de poussée déporté sur l'élément inertiel, soumettant celui-ci à un mouvement de rotation précessionnelle;
- la figure 13 est un schéma-blocs représentant une montre comportant un tel mouvement.

### Description détaillée des modes de réalisation préférés

L'invention concerne une montre mécanique 1000, qui est munie d'un mouvement 500 qui comporte, montés sur une platine 1, un résonateur à cardan flexible 100 et un mécanisme d'entretien continu 200, soumis au couple de moyens moteurs 300, tel que visible sur la figure 16.

Le cardan flexible, visible sur la figure 1, et qui sera détaillé plus loin, a pour fonction de bloquer un élément inertiel 2 du résonateur 100 et la platine 1 selon trois translations et une première rotation, tout en laissant flexible une deuxième et une troisième rotation.

Les axes de rotation des rotations flexibles sont perpendiculaires et passent par le centre de masse G de l'élément inertiel 2 du résonateur 100.

L'invention est ici illustrée, non limitativement, avec un élément inertiel 2 unique.

Les figures illustrant les mécanismes comportent un axe principal D, un premier axe D1, et un deuxième axe D2.

La figure 2 précise la définition classique des angles d'Euler. Les directions d'Euler usuelles correspondent aux axes physiques selon la règle: $D = e 2 ;$ $D 1 = e 3 ;$ $D 2 = n .$

Selon l'invention, le cardan flexible comporte :
- au moins un premier guidage rotatif flexible, notamment sans pivot, qui définit un axe de rotation D1= e3, encastré à une platine 1 d'un côté, et lié de l'autre côté à un composant intermédiaire 35 appelé croisillon,
- et au moins un deuxième guidage rotatif flexible, notamment sans pivot, définissant un axe de rotation n, dit aussi ligne des noeuds, lié à ce croisillon 35 d'un côté, et lié à l'élément inertiel 2 du résonateur 100 de l'autre.

Selon l'invention, la flexibilité de chacun de ces guidages rotatifs flexibles provoque un couple de rappel proportionnel à l'angle de rotation selon la rotation considérée.

Selon l'invention, l'élément inertiel 2 présente une matrice d'inertie dont les composantes selon les directions e2 et e3 sont sensiblement identiques.

Ces deux dernières caractéristiques permettent d'obtenir l'isochronisme du système, quelle que soit la trajectoire de l'élément inertiel 2.

En effet, ces caractéristiques simplifient le Lagrangien général, souvent dénommé par un L cursif majuscule, et ici exprimé par l'expression « Lag »,qui est égal à la différence entre l'énergie cinétique Ec = T (totale, qui fait intervenir la vitesse) et l'énergie potentielle Ep = V (totale, qui fait intervenir la position) du système : $Lag \left(θ, φ, ψ\right) = T \left(θ, φ, ψ\right) - V \left(θ, φ, ψ\right)$ avec: $\begin{matrix}T = \\ \begin{matrix}\frac{1}{2} {I}_{1} {\left(dθ/dt.cosφ+dψ/dt.sinθ.sinφ\right)}^{2} \\ + \frac{1}{2} {I}_{2} {\left(-dθ/dt.sinφ+dψ/dt.sinθ.cosφ\right)}^{2} \\ + \frac{1}{2} {I}_{3} {\left(-dφ/dt+dψ/dt.cosθ\right)}^{2}\end{matrix}\end{matrix}$ Le fait de bloquer une des rotations, dans la présente invention, se traduit, dans la variante illustrée, par le fait que, en permanence, φ= 0, ce qui simplifie l'expression du Lagrangien : $\begin{matrix}Lag \left(θ, φ, ψ\right) = \\ \frac{1}{2} {I}_{1} {\left(dθ, dt\right)}^{2} + \frac{1}{2} {I}_{2} {\left(dψ/dt\right)}^{2} . {sin}^{2} θ + \frac{1}{2} {I}_{3} {\left(dψ/dt\right)}^{2} . {cos}^{2} θ + \frac{1}{2} {C}_{θ} . {θ}^{2} + + \frac{1}{2} {C}_{ψ} {.Ψ}^{2} \end{matrix}$ Si I2 = I 3 = I23, on obtient alors: $Lag \left(θ, φ, ψ\right) = \frac{1}{2} {I}_{1} {\left(dθ/dt\right)}^{2} + \frac{1}{2} {I}_{23} {\left(dψ/dt\right)}^{2} + \frac{1}{2} {C}_{θ} . {θ}^{2} + \frac{1}{2} {C}_{ψ} . {Ψ}^{2}$ Ce qui correspond au Lagrangien de deux oscillateurs isochrones selon θ et ψ.

L'invention permet donc d'aboutir au meilleur isochronisme possible.

On peut encore, dans un mode particulier, imposer que la fréquence soit identique entre les oscillations d'angles θ et ψ.

De façon particulière, la période d'oscillation selon les deux rotations est sensiblement identique. C'est-à-dire que: $2 ∗ π ∗ \sqrt{\left\{\frac{\left\{{I}_{1}\right\}}{{C}_{\left\{θ\right\}}}\right\}} = 2 ∗ π ∗ \sqrt{\left\{\left\{{I}_{23}\right\}/\left\{{C}_{\left\{ψ\right\}}\right\}\right\}}$

La figure 1 montre la coopération d'un doigt 21, que comporte l'élément inertiel 2, avec une rainure 41 que comporte un mobile d'échappement 4, typiquement l'équivalent d'une roue d'échappement, que comporte le mécanisme d'entretien continu 200. On comprend que, en l'absence d'un tel mobile d'échappement 4, la position d'équilibre à l'état libre du doigt 21 serait sur l'axe principale D. L'équation ci-dessus assure, en régime permanent, une trajectoire circulaire de ce doigt 21 par rapport à l'axe de pivotement du mobile d'échappement 4.

En application de ce principe de cardan flexible, l'invention concerne plus particulièrement un mouvement 500 d'horlogerie pour une montre mécanique 1000.

Ce mouvement 500 comporte, agencés sur une platine 1, un mécanisme résonateur 100 et un mécanisme d'échappement 200 soumis au couple de moyens moteurs 300 que comporte le mouvement 500.

Le mécanisme résonateur 100 comporte au moins un élément inertiel 2, qui est agencé pour osciller par rapport à la platine 1. Cet élément inertiel 2 est soumis à l'action de moyens de rappel élastique 3, 31, 32, qui sont fixés directement ou indirectement à la platine 1. Et cet élément inertiel 2 est agencé pour coopérer avec un mobile d'échappement 4 que comporte le mécanisme d'échappement 200 et qui pivote autour d'un axe principal D.

Selon l'invention, le mobile d'échappement 4 comporte des moyens d'entraînement 40, qui sont agencés pour coopérer en transmission continue de mouvement avec des moyens d'entraînement continu complémentaires 20 que comporte le mobile inertiel 2 dans toutes les positions angulaires de celui-ci.

Et les moyens de rappel élastique 3, 31, 32, sont agencés pour tendre à ramener les moyens d'entraînement continu complémentaires 20 vers l'axe principal D.

Ces moyens de rappel élastique 3, 31, 32, comportent des premiers moyens de rappel élastique 31 autour d'un premier axe D1 et qui sont agencés pour tendre à ramener ces moyens d'entraînement continu complémentaires 20 vers cet axe principal D, et des deuxièmes moyens de rappel élastique 32 autour d'un deuxième axe D2 et qui sont agencés pour tendre à ramener les moyens d'entraînement continu complémentaires 20 vers l'axe principal D.

Le premier axe D1 et le deuxième axe D2 sont perpendiculaires entre eux et perpendiculaires à l'axe principal D.

Et les moyens de rappel élastique 3, 31, 32, constituent des moyens de guidage de type cardan et sont agencés pour interdire le mouvement du centre d'inertie G de l'élément inertiel 2 selon les trois degrés de liberté linéaires et selon un degré de liberté en rotation, de façon à autoriser la mobilité de l'élément inertiel 2 seulement selon deux degrés de liberté en rotation, autour du premier axe D1 et du deuxième axe D2, et autour d'un point central constituant une position fixe du centre d'inertie G par rapport à la platine 1.

De façon particulière, l'axe principal D, le premier axe D1, et le deuxième axe D2, sont concourants.

Dans une réalisation avantageuse illustrée par les figures, les premiers moyens de rappel élastique 31 et les deuxièmes moyens de rappel élastique 32 sont agencés en série, les premiers moyens de rappel élastique 31 étant agencés entre la platine 1 et un croisillon intermédiaire 35, et les deuxièmes moyens de rappel élastique 32 étant agencés entre le croisillon intermédiaire 35 et l'élément inertiel 2, ou inversement.

Dans une réalisation particulière, les premiers moyens de rappel élastique 31 d'une part, et les deuxièmes moyens de rappel élastique 32 d'autre part, sont agencés pour exercer un couple de rappel proportionnel à l'angle de rotation qui leur est imprimé, sur au moins une partie de leur course en rotation. Plus particulièrement, cette proportionnalité s'applique pour la totalité de leur course angulaire. Si nécessaire, des moyens de limitation angulaire sont agencés pour limiter la flexibilité de ces moyens de rappel élastique au domaine où le couple de rappel qu'ils exercent est proportionnel à l'angle de rotation qui leur est imprimé.

Pour obtenir l'isochronisme optimal du résonateur, l'élément inertiel 2 présente, par rapport au référentiel constitué par l'axe principal D, le premier axe D1 et le deuxième axe D2, une matrice d'inertie diagonale, dont les termes selon au moins deux parmi l'axe principal D, le premier axe D1 et le deuxième axe D2 sont égaux.

Plus particulièrement, quand, tel que visible sur les figures 1, 3, 6, et 12, les premiers moyens de rappel élastique 31 et les deuxièmes moyens de rappel élastique 32 sont agencés en série, les premiers moyens de rappel élastique 31 étant agencés entre la platine 1 et un croisillon intermédiaire 35, et les deuxièmes moyens de rappel élastique 32 étant agencés entre le croisillon intermédiaire 35 et l'élément inertiel 2, l'élément inertiel 2 présente, par rapport au référentiel constitué par l'axe principal D, le premier axe D1 et le deuxième axe D2, une matrice d'inertie diagonale, dont les termes selon l'axe principal D et le premier axe D1 sont égaux.

Dans les variantes des figures 1 et 6, les moyens d'entraînement 40 comportent une rainure 41 sensiblement radiale par rapport à l'axe principal D, et avec laquelle coopère un doigt 21 que comportent les moyens d'entraînement continu complémentaires 20. Le mécanisme d'entretien continu comporte alors ce doigt 21 solidaire de l'élément inertiel 2, qui est entraîné en rotation par la roue 4 à rainure 41, qui coopère par une denture oblique avec une autre roue 49 à l'extrémité d'un rouage, et est ainsi soumise au couple des moyens moteurs 300, notamment d'au moins un barillet. La roue 4 tourne ici selon un axe perpendiculaire au plan défini par les axes de rotation des deux rotations flexibles.

De façon avantageuse, et tel qu'illustré par les figures, les premiers moyens de rappel élastique 31 et/ou les deuxièmes moyens de rappel élastique 32 sont constitués par des guidages rotatifs flexibles dépourvus de pivot.

Dans une mise en oeuvre particulière de l'invention, les premiers moyens de rappel élastique 31 et les deuxièmes moyens de rappel élastique 32 forment ensemble un composant monolithique.

Dans une mise en oeuvre particulière de l'invention, illustrée par les figures, les premiers moyens de rappel élastique 31 et/ou les deuxièmes moyens de rappel élastique 32 comportent des guidages flexibles rotatifs à deux lames qui sont, soit croisées dans un même niveau, soit des lames situées dans deux niveaux parallèles voisins et dont les projections sur un plan parallèle à ces niveaux se croisent.

Dans cette variante de guidage flexible à deux lames, le point de croisement réel ou en projection des deux lames est, tel que visible sur la figure 4, avantageusement situé en un point situé entre 0.12 et 0.14 fois leur longueur, et ces lames forment entre elles un angle compris entre 60 et 80 degrés.

Dans une autre variante, les premiers moyens de rappel élastique 31 et/ou les deuxièmes moyens de rappel élastique 32 comportent des guidages flexibles rotatifs à pivots RCC agencés tête-bêche.

Dans une autre variante encore, les premiers moyens de rappel élastique 31 et les deuxièmes moyens de rappel élastique 32 sont dédoublés, ou de façon plus générale multipliés, pour augmenter la rigidité du cardan flexible selon les degrés de liberté qui doivent être liés.

Dans une variante particulière, les premiers moyens de rappel élastique 31 et/ou les deuxièmes moyens de rappel élastique 32 comportent des guidages flexibles rotatifs à lames flexibles, lesquelles lames sont en élinvar.

Dans une autre variante particulière, les premiers moyens de rappel élastique 31 et/ou les deuxièmes moyens de rappel élastique 32 comportent des guidages flexibles rotatifs à lames flexibles, lesquelles lames sont en silicium oxydé afin de compenser les effets des variations de température.

Dans une autre variante, tel que visible sur la figure 5, les premiers moyens de rappel élastique 31 et/ou les deuxièmes moyens de rappel élastique 32 comportent des guidages flexibles rotatifs à deux lames qui sont des lames situées dans deux niveaux parallèles voisins et dont les projections sur un plan parallèle à ces niveaux se croisent, chaque dite lame appartenant à un module monolithique 38 comportant la lame et ses moyens de fixation, et le guidage flexible à deux lames comportant deux tels modules 38 assemblés recto-verso.

Dans une variante particulière, les premiers moyens de rappel élastique 31 et les deuxièmes moyens de rappel élastique 32 sont calculés de façon à ce qu'une première période d'oscillation T1, fonction d'une première inertie I1 et d'une première constante élastique k1 du guidage selon une première rotation autour du premier axe D1, soit égale à une deuxième première période d'oscillation T2, fonction d'une deuxième inertie I2 et d'une deuxième constante élastique k2 du guidage selon une deuxième rotation autour du deuxième axe D2.

Plus particulièrement, les premiers moyens de rappel élastique 31 et les deuxièmes moyens de rappel élastique 32 ont des caractéristiques identiques.

Dans une variante particulière, tel que visible sur la figure 6, le plan défini par le premier axe D1 et le deuxième axe D2, à l'équilibre, est perpendiculaire au plan de la platine 1, et l'axe principal D est parallèle au plan de la platine D.

Dans une autre variante, tel que visible sur la figure 11, le plan défini par le premier axe D1 et le deuxième axe D2, à l'équilibre, est parallèle au plan de la platine 1, et l'axe principal D est perpendiculaire au plan de la platine D.

Dans une variante telle qu'illustrée à la figure 11, les moyens d'entraînement 40 comportent une lumière 42 agencée pour guider un galet 45. Ce galet 45 est agencé pour rouler sur une piste annulaire 250 que comporte le mobile inertiel 2, laquelle piste 250 constitue les moyens d'entraînement continu complémentaires 20. Le galet 45 imprime ainsi à l'élément inertiel un effort déporté, et un couple, qui, en combinaison avec le cardan flexible 3, imprime à l'élément inertiel 2 un mouvement de précession, à la façon d'une pièce de monnaie ou d'une assiette mise en mouvement sur une surface plane par l'action d'un couple, ou encore d'un gyroscope ou d'une toupie. Le mécanisme d'entretien continu est alors constitué d'un anneau portant la piste annulaire 250, et solidaire de l'élément inertiel 2, entraîné en un mouvement de précession par la roue 4 à galet 45, soumise au couple des moyens moteurs 300, notamment d'au moins un barillet, la roue 4 tournant selon un axe perpendiculaire au plan défini par les axes de rotation des deux rotations flexibles.

On notera, à ce propos, qu'un gyroscope à trois anneaux dont l'anneau intermédiaire, analogue au croisillon décrit ci-dessus, est relié par un ressort-spiral à chacun des anneaux interne et externe, peut constituer un résonateur selon l'invention.

Dans une réalisation particulière, les premiers moyens de rappel élastique 31 et/ou les deuxièmes moyens de rappel élastique 32 comportent des guidages flexibles rotatifs à lames croisées, et sont protégés de rupture subséquente à un choc par des butées mécaniques.

Dans une réalisation particulière, l'élément inertiel 2 comporte des masselottes de réglage de l'inertie et du balourd.

L'invention concerne encore une pièce d'horlogerie, notamment une montre mécanique 1000, comportant un tel mouvement 500.

En somme, la présente invention présente des avantages particuliers :
- l'obtention de l'isochronisme du résonateur, quelle que soit la trajectoire de l'élément inertiel ;
- la suppression des frottements de pivots du résonateur, grâce à leur remplacement par des guidages flexibles rotatifs, permettant d'augmenter le facteur de qualité ;
- la suppression des saccades à l'échappement, grâce à l'entretien continu, permettant d'augmenter le rendement d'échappement.

## Revendications

1. Mouvement (500) d'horlogerie pour une montre mécanique (1000), comportant, agencés sur une platine (1), un mécanisme résonateur (100) et un mécanisme d'échappement (200) soumis au couple de moyens moteurs (300) que comporte ledit mouvement (500), ledit mécanisme résonateur (100) comportant un élément inertiel (2) agencé pour osciller par rapport à ladite platine (1), ledit élément inertiel (2) étant soumis à l'action de moyens de rappel élastique (3 ; 31 ; 32) fixés directement ou indirectement à ladite platine (1), et ledit élément inertiel (2) étant agencé pour coopérer avec un mobile d'échappement (4) que comporte ledit mécanisme d'échappement (200) et qui pivote autour d'un axe principal (D), **caractérisé en ce que** ledit mobile d'échappement (4) comporte des moyens d'entraînement (40) agencés pour coopérer en transmission continue de mouvement avec des moyens d'entraînement continu complémentaires (20) que comporte ledit mobile inertiel (2) dans toutes les positions angulaires de celui-ci, et **en ce que** lesdits moyens de rappel élastique (3 ; 31 ; 32) sont agencés pour tendre à ramener lesdits moyens d'entraînement continu complémentaires (20) vers ledit axe principal (D), et **en ce que** lesdits moyens de rappel élastique (3 ; 31 ; 32) comportent des premiers moyens de rappel élastique (31) autour d'un premier axe (D1) et agencés pour tendre à ramener lesdits moyens d'entraînement continu complémentaires (20) vers ledit axe principal (D), et des deuxièmes moyens de rappel élastique (32) autour d'un deuxième axe (D2) et agencés pour tendre à ramener lesdits moyens d'entraînement continu complémentaires (20) vers ledit axe principal (D), ledit premier axe (D1) et ledit deuxième axe (D2) étant perpendiculaires entre eux et audit axe principal (D), et **en ce que** lesdits moyens de rappel élastique (3 ; 31 ; 32) constituent des moyens de guidage de type cardan et sont agencés pour interdire le mouvement du centre d'inertie (G) dudit élément inertiel (2) selon les trois degrés de liberté linéaires et le mouvement dudit élément intertiel (2) selon un degré de liberté en rotation, de façon à autoriser la mobilité dudit élément inertiel (2) seulement selon deux degrés de liberté en rotation, autour dudit premier axe (D1) et dudit deuxième axe (D2) et autour d'un point central constituant une position fixe dudit centre d'inertie (G) par rapport à ladite platine (1).

2. Mouvement (500) selon la revendication 1, **caractérisé en ce que** ledit axe principal (D), ledit premier axe (D1) et ledit deuxième axe (D2), sont concourants.

3. Mouvement (500) selon la revendication 1 ou 2, **caractérisé en ce que** lesdits premiers moyens de rappel élastique (31) et lesdits deuxièmes moyens de rappel élastique (32) sont agencés en série, lesdits premiers moyens de rappel élastique (31) étant agencés entre ladite platine (1) et un croisillon intermédiaire (35), et lesdits deuxièmes moyens de rappel élastique (32) étant agencés entre ledit croisillon intermédiaire (35) et ledit élément inertiel (2), ou inversement.

4. Mouvement (500) selon l'une des revendications 1 à 3, **caractérisé en ce que** lesdits premiers moyens de rappel élastique (31) d'une part, et lesdits deuxièmes moyens de rappel élastique (32) d'autre part, sont agencés pour exercer un couple de rappel proportionnel à l'angle de rotation qui leur est imprimé.

5. Mouvement (500) selon l'une des revendications 1 à 4, **caractérisé en ce que** ledit élément inertiel (2) présente, par rapport au référentiel constitué par ledit axe principal (D), ledit premier axe (D1) et ledit deuxième axe (D2), une matrice d'inertie diagonale, dont les termes selon au moins deux parmi ledit axe principal (D), ledit premier axe (D1) et ledit deuxième axe (D2) sont égaux.

6. Mouvement (500) selon les revendications 2 et 5, **caractérisé en ce que** ledit élément inertiel (2) présente, par rapport au référentiel constitué par ledit axe principal (D), ledit premier axe (D1) et ledit deuxième axe (D2), une matrice d'inertie diagonale, dont les termes selon ledit axe principal (D) et ledit premier axe (D1) sont égaux.

7. Mouvement (500) selon l'une des revendications 1 à 6, **caractérisé en ce que** lesdits moyens d'entraînement (40) comportent une rainure (41) sensiblement radiale par rapport audit axe principal (D) et avec laquelle coopère un doigt (21) que comportent lesdits moyens d'entraînement continu complémentaires (20).

8. Mouvement (500) selon l'une des revendications 1 à 7, **caractérisé en ce que** lesdits premiers moyens de rappel élastique (31) et/ou lesdits deuxièmes moyens de rappel élastique (32) sont constitués par des guidages rotatifs flexibles dépourvus de pivot.

9. Mouvement (500) selon l'une des revendications 1 à 8, **caractérisé en ce que** lesdits premiers moyens de rappel élastique (31) et lesdits deuxièmes moyens de rappel élastique (32) forment ensemble un composant monolithique.

10. Mouvement (500) selon l'une des revendications 1 à 9, **caractérisé en ce que** lesdits premiers moyens de rappel élastique (31) et/ou lesdits deuxièmes moyens de rappel élastique (32) comportent des guidages flexibles rotatifs à deux lames qui sont, soit croisées dans un même niveau, soit des lames situées dans deux niveaux parallèles voisins et dont les projections sur un plan parallèle à ces niveaux se croisent.

11. Mouvement (500) selon la revendication 10, **caractérisé en ce que**, dans un dit guidage flexible rotatif à deux lames, le point de croisement réel ou en projection des deux lames est situé en un point situé entre 0.12 et 0.14 fois leur longueur, et ces deux lames forment entre elles un angle compris entre 60 et 80 degrés.

12. Mouvement (500) selon l'une des revendications 1 à 9, **caractérisé en ce que** lesdits premiers moyens de rappel élastique (31) et/ou lesdits deuxièmes moyens de rappel élastique (32) comportent des guidages flexibles rotatifs de type pivots RCC agencés tête-bêche.

13. Mouvement (500) selon l'une des revendications 1 à 12, **caractérisé en ce que** lesdits premiers moyens de rappel élastique (31) et lesdits deuxièmes moyens de rappel élastique (32) sont dédoublés pour augmenter la rigidité du cardan flexible selon les degrés de liberté qui doivent être liés.

14. Mouvement (500) selon l'une des revendications 1 à 13, **caractérisé en ce que** lesdits premiers moyens de rappel élastique (31) et/ou lesdits deuxièmes moyens de rappel élastique (32) comportent des guidages flexibles rotatifs à lames flexibles, lesquelles lames sont en élinvar.

15. Mouvement (500) selon l'une des revendications 1 à 13, **caractérisé en ce que** lesdits premiers moyens de rappel élastique (31) et/ou lesdits deuxièmes moyens de rappel élastique (32) comportent des guidages flexibles rotatifs à lames flexibles, lesquelles lames sont en silicium oxydé afin de compenser les effets des variations de température.

16. Mouvement (500) selon l'une des revendications 1 à 11, **caractérisé en ce que** lesdits premiers moyens de rappel élastique (31) et/ou lesdits deuxièmes moyens de rappel élastique (32) comportent des guidages flexibles rotatifs à deux lames qui sont des lames situées dans deux niveaux parallèles voisins et dont les projections sur un plan parallèle à ces niveaux se croisent, chaque dite lame appartenant à un module monolithique (38) comportant ladite lame et ses moyens de fixation, et ledit guidage flexible à deux lames comportant deux dits modules (38) assemblés recto-verso.

17. Mouvement (500) selon l'une des revendications 1 à 16, **caractérisé en ce qu'**une première période d'oscillation (T1), fonction d'une première inertie (I1) et d'une première constante élastique (k1) du guidage selon une première rotation autour dudit premier axe (D1), est égale à une deuxième première période d'oscillation (T2), fonction d'une deuxième inertie (I2) et d'une deuxième constante élastique (k2) du guidage selon une deuxième rotation autour dudit deuxième axe (D2).

18. Mouvement (500) selon l'une des revendications 1 à 17, **caractérisé en ce que** lesdits premiers moyens de rappel élastique (31) et lesdits deuxièmes moyens de rappel élastique (32) ont des caractéristiques identiques.

19. Mouvement (500) selon l'une des revendications 1 à 18, **caractérisé en ce que** le plan défini par ledit premier axe (D1) et ledit deuxième axe (D2), à l'équilibre, est perpendiculaire au plan de ladite platine (1), et **en ce que** ledit axe principal (D) est parallèle au plan de ladite platine (D).

20. Mouvement (500) selon l'une des revendications 1 à 19, **caractérisé en ce que** le plan défini par ledit premier axe (D1) et ledit deuxième axe (D2), à l'équilibre, est parallèle au plan de ladite platine (1), et **en ce que** ledit axe principal (D) est perpendiculaire au plan de ladite platine (D).

21. Mouvement (500) selon la revendication 20, **caractérisé en ce que** lesdits moyens d'entraînement (40) comportent une lumière (42) agencée pour guider un galet (45) agencé pour rouler sur une piste annulaire (250) que comporte ledit mobile inertiel (2), laquelle constitue lesdits moyens d'entraînement continu complémentaires (20).

22. Mouvement (500) selon l'une des revendications 1 à 21, **caractérisé en ce que** lesdits premiers moyens de rappel élastique (31) et/ou lesdits deuxièmes moyens de rappel élastique (32) comportent des guidages flexibles rotatifs à lames croisées et sont protégés de rupture subséquente à un choc par des butées mécaniques.

23. Mouvement (500) selon l'une des revendications 1 à 22, **caractérisé en ce que** ledit élément inertiel (2) comporte des masselottes de réglage de l'inertie et du balourd.

24. Montre mécanique (1000) comportant un mouvement (500) selon l'une des revendications 1 à 23.

## Patentansprüche

1. Uhrwerk (500) für eine mechanische Uhr (1000), umfassend, angeordnet auf einer Platte (1), einen Resonatormechanismus (100) und einen Hemmungsmechanismus (200), der dem Drehmoment von Motormitteln (300) unterliegt, die das Werk (500) aufweist, wobei der Resonatormechanismus (100) ein Trägheitselement (2) zum Schwingen in Bezug auf die Platte (1) umfasst, wobei das Trägheitselement (2) der Wirkung elastischer Rückstellmittel (3; 31; 32) unterliegt, die direkt oder indirekt an der Platte (1) befestigt sind, und wobei das Trägheitselement (2) angeordnet ist, um mit einem Hemmungsdrehteil (4) zusammenzuwirken, das der Hemmungsmechanismus (200) aufweist und das um eine Hauptachse (D) schwenkt, **dadurch gekennzeichnet, dass** das Hemmungsdrehteil (4) Antriebsmittel (40) umfasst, die so angeordnet sind, dass sie mit komplementären, kontinuierlichen Antriebsmitteln (20), die das Trägheitsdrehteil (2) aufweist, in allen Winkelpositionen desselben mit kontinuierlicher Übertragung der Bewegung zusammenwirken, dass die elastischen Rückstellmittel (3; 31; 32) so beschaffen sind, dass sie bestrebt sind, die komplementären, kontinuierlichen Antriebsmittel (20) zu der Hauptachse (D) zurückzuführen, und dass die elastischen Rückstellmittel (3; 31; 32) erste elastische Rückstellmittel (31) um eine erste Achse (D1), die so beschaffen sind, dass sie bestrebt sind, die komplementären, kontinuierlichen Antriebsmittel (20) zu der Hauptachse (D) zurückzuführen, und zweite elastische Rückstellmittel (32) um eine zweite Achse (D2) umfassen, die so beschaffen sind, dass sie bestrebt sind, die komplementären, kontinuierlichen Antriebsmittel (20) zu der Hauptachse (D) zurückzuführen, wobei die erste Achse (D1) und die zweite Achse (D2) zueinander und zu der Hauptachse (D) senkrecht sind und dass die elastischen Rückstellmittel (3; 31; 32) Führungsmittel des Kardantyps bilden und so angeordnet sind, dass sie die Bewegung des Trägheitszentrums (G) des Trägheitselements (2) längs der drei linearen Freiheitsgrade und die Bewegung des Trägheitselements (2) längs eines Rotationsfreiheitsgrades verhindern, derart, dass die Beweglichkeit des Trägheitselements (2) nur längs zweier Rotationsfreiheitsgrade um die erste Achse (D1) und die zweite Achse (D2) und um einen Mittelpunkt, der eine feste Position des Trägheitszentrums (G) in Bezug auf die Platte (1) bildet, zugelassen wird.

2. Werk (500) nach Anspruch 1, **dadurch gekennzeichnet, dass** die Hauptachse (D), die erste Achse (D1) und die zweite Achse (D2) konvergent verlaufen.

3. Werk (500) nach Anspruch 1 oder 2, **dadurch gekennzeichnet, dass** die ersten elastischen Rückstellmittel (31) und die zweiten elastischen Rückstellmittel (32) in Reihe angeordnet sind, wobei die ersten elastischen Rückstellmittel (31) zwischen der Platte (1) und einem Zwischenkreuz (35) angeordnet sind und die zweiten elastischen Rückstellmittel (32) zwischen dem Zwischenkreuz (35) und dem Trägheitselement (2) angeordnet sind, oder umgekehrt.

4. Werk (500) nach einem der Ansprüche 1 bis 3, **dadurch gekennzeichnet, dass** die ersten elastischen Rückstellmittel (31) einerseits und die zweiten elastischen Rückstellmittel (32) andererseits dafür ausgelegt sind, ein Rückstelldrehmoment auszuüben, das zu dem Drehwinkel, der ihnen auferlegt wird, proportional ist.

5. Werk (500) nach einem der Ansprüche 1 bis 4, **dadurch gekennzeichnet, dass** das Trägheitselement (2) in Bezug auf ein Bezugssystem, das durch die Hauptachse (D), die erste Achse (D1) und die zweite Achse (D2) gebildet ist, eine diagonale Trägheitsmatrix aufweist, deren Terme längs mindestens zweier Achsen, die aus der Hauptachse (D), der ersten Achse (D1) und der zweiten Achse (D2) gewählt sind, gleich sind.

6. Werk (500) nach den Ansprüchen 2 und 5, **dadurch gekennzeichnet, dass** das Trägheitselement (2) in Bezug auf ein Bezugssystem, das durch die Hauptachse (D), die erste Achse (D1) und die zweite Achse (D2) gebildet ist, eine diagonale Trägheitsmatrix aufweist, deren Terme längs der Hauptachse (D) und der ersten Achse (D1) gleich sind.

7. Werk (500) nach einem der Ansprüche 1 bis 6, **dadurch gekennzeichnet, dass** die Antriebsmittel (40) eine Nut (41) aufweisen, die in Bezug auf die Hauptachse (D) im Wesentlichen radial ist und die mit einem Finger (21) zusammenwirkt, den die komplementären, kontinuierlichen Antriebsmittel (20) aufweisen.

8. Werk (500) nach einem der Ansprüche 1 bis 7, **dadurch gekennzeichnet, dass** die ersten elastischen Rückstellmittel (31) und/oder die zweiten elastische Rückstellmittel (32) durch flexible Drehführungen ohne Drehzapfen gebildet sind.

9. Werk (500) nach einem der Ansprüche 1 bis 8, **dadurch gekennzeichnet, dass** die ersten elastischen Rückstellmittel (31) und die zweiten elastischen Rückstellmittel (32) gemeinsam eine monolithische Komponente bilden.

10. Werk (500) nach einem der Ansprüche 1 bis 9, **dadurch gekennzeichnet, dass** die ersten elastischen Rückstellmittel (31) und/oder die zweiten elastischen Rückstellmittel (32) flexible Drehführungen mit zwei Plättchen umfassen, die entweder in derselben Ebene gekreuzt sind oder die Plättchen sind, die in zwei benachbarten, parallelen Ebenen angeordnet sind und deren Projektionen sich in einer zu diesen Ebenen parallelen Ebene kreuzen.

11. Werk (500) nach Anspruch 10, **dadurch gekennzeichnet, dass** in einer flexiblen Drehführung mit zwei Plättchen der reale Kreuzungspunkt oder der Kreuzungspunkt in der Projektion der beiden Plättchen sich an einem Punkt zwischen dem 0,12 bis 0,14-Fachen ihrer Länge befindet, und dass diese beiden Plättchen zwischen sich einen Winkel im Bereich von 60 bis 80 Grad bilden.

12. Werk (500) nach einem der Ansprüche 1 bis 9, **dadurch gekennzeichnet, dass** die ersten elastischen Rückstellmittel (31) und/oder die zweiten elastischen Rückstellmittel (32) flexible Drehführungen vom Typ RCC aufweisen, die zueinander entgegengesetzt angeordnet sind.

13. Werk (500) nach einem der Ansprüche 1 bis 12, **dadurch gekennzeichnet, dass** die ersten elastischen Rückstellmittel (31) und die zweiten elastische Rückstellmittel (32) mehrfach sind, um die Steifigkeit des flexiblen Kardanelements längs der Freiheitsgrade, die verbunden sein sollen, zu erhöhen.

14. Werk (500) nach einem der Ansprüche 1 bis 13, **dadurch gekennzeichnet, dass** die ersten elastischen Rückstellmittel (31) und/oder die zweiten elastischen Rückstellmittel (32) flexible Drehführungen mit flexiblen Plättchen aufweisen, wobei diese Plättchen aus Elinvar hergestellt sind.

15. Werk (500) nach einem der Ansprüche 1 bis 13, **dadurch gekennzeichnet, dass** die ersten elastischen Rückstellmittel (31) und/oder die zweiten elastischen Rückstellmittel (32) flexible Drehführungen mit flexiblen Plättchen aufweisen, wobei diese Plättchen aus oxidiertem Silicium hergestellt sind, um die Auswirkungen von Temperaturschwankungen zu kompensieren.

16. Werk (500) nach einem der Ansprüche 1 bis 11, **dadurch gekennzeichnet, dass** die ersten elastischen Rückstellmittel (31) und/oder die zweiten elastischen Rückstellmittel (32) flexible Drehführungen mit zwei Plättchen aufweisen, die Plättchen sind, die in zwei benachbarten, parallelen Ebenen angeordnet sind und deren Projektionen auf eine Ebene, die zu diesen Ebenen parallel ist, sich kreuzen, wobei jedes Plättchen zu einem monolithischen Modul (38) gehört, das das Plättchen und seine Befestigungsmittel umfasst, und wobei die flexible Führung mit zwei Plättchen zwei an ihren Rückseiten montierte Module (38) enthält.

17. Werk (500) nach einem der Ansprüche 1 bis 16, **dadurch gekennzeichnet, dass** eine erste Schwingungsperiode (T1), die eine Funktion einer ersten Trägheit (I1) und einer ersten Elastizitätskonstante (k1) der Führung längs einer ersten Rotation um die erste Achse (D1) ist, gleich einer zweiten Schwingungsperiode (T2) ist, die eine Funktion einer zweiten Trägheit (I2) und einer zweiten Elastizitätskonstante (k2) der Führung längs einer zweiten Rotation um die zweite Achse (D2) ist.

18. Werk (500) nach einem der Ansprüche 1 bis 17, **dadurch gekennzeichnet, dass** die ersten elastischen Rückstellmittel (31) und die zweiten elastischen Rückstellmittel (32) übereinstimmende Eigenschaften aufweisen.

19. Werk (500) nach einem der Ansprüche 1 bis 18, **dadurch gekennzeichnet, dass** die Ebene, die durch die erste Achse (D1) und durch die zweite Achse (D2) definiert ist, im Gleichgewicht zu der Ebene der Platte (1) senkrecht ist und dass die Hauptachse (D) zu der Ebene der Platte (D) parallel ist.

20. Werk (500) nach einem der Ansprüche 1 bis 19, **dadurch gekennzeichnet, dass** die Ebene, die durch die erste Achse (D1) und durch die zweite Achse (D2) definiert ist, im Gleichgewicht zu der Ebene der Platte (1) parallel ist und dass die Hauptachse (D) zu der Ebene der Platte (D) senkrecht ist.

21. Werk (500) nach Anspruch 20, **dadurch gekennzeichnet, dass** die Antriebsmittel (40) eine Öffnung (42) aufweisen, die angeordnet ist, um eine Rolle (45) zu führen, die zum Rollen auf einer ringförmigen Bahn (250), die das Trägheitsdrehteil (2) aufweist, angeordnet ist, wobei diese Bahn die komplementären, kontinuierlichen Antriebsmittel (20) bildet.

22. Werk (500) nach einem der Ansprüche 1 bis 21, **dadurch gekennzeichnet, dass** die ersten elastischen Rückstellmittel (31) und/oder die zweiten elastischen Rückstellmittel (32) flexible Drehführungen mit gekreuzten Plättchen aufweisen, die vor einem Bruch infolge eines Stoßes durch mechanische Anschläge geschützt sind.

23. Werk (500) nach einem der Ansprüche 1 bis 22, **dadurch gekennzeichnet, dass** das Trägheitselement (2) Fliehgewichte für die Regulierung der Trägheit und der Unwucht umfasst.

24. Mechanische Uhr (1000), umfassend ein Werk (500) nach einem der Ansprüche 1 bis 23.

## Claims

1. Timepiece movement (500) for a mechanical watch (1000), comprising, arranged on a plate (1), a resonator mechanism (100) and an escapement mechanism (200) subjected to the torque of driving means (300) comprised in said movement (500), said resonator mechanism (100) including an inertial element (2) arranged to oscillate with respect to said plate (1), said inertial element (2) being subjected to the action of elastic return means (3; 31; 32) directly or indirectly fixed to said plate (1), and said inertial element (2) being arranged to cooperate with an escape wheel set (4) comprised in said escapement mechanism (200) and which pivots about a main axis (D), **characterised in that** said escape wheel set (4) includes driving means (40) arranged to cooperate in a continuous transmission of motion with complementary continuous driving means (20) comprised in said inertial element (2) in every angular position of the latter, and **in that** said elastic return means (3; 31; 32) are arranged to tend to return said complementary continuous driving means (20) towards said main axis (D), and **in that** said elastic return means (3; 31; 32) include first elastic return means (31) about a first axis (D1) and arranged to tend to return said complementary continuous driving means (20) towards said main axis (D), and second elastic return means (32) about a second axis (D2) and arranged to tend to return said complementary continuous driving means (20) towards said main axis (D), said first axis (D1) and said second axis (D2) being perpendicular to each other and to said main axis (D), and **in that** said elastic return means (3; 31; 32) form gimbal type guiding means and are arranged to prohibit the movement of the centre of inertia (G) of said inertial element (2) in the three linear degrees of freedom and the movement of said inertial element (2) in one rotational degree of freedom, so as to allow said inertial element (2) mobility in only two rotational degrees of freedom, about said first axis (D1) and said second axis (D2) and about a central point forming a fixed position of said centre of inertia (G) with respect to said plate (1).

2. Movement (500) according to claim 1, **characterised in that** said main axis (D), said first axis (D1) and said second axis (D2) are concurrent.

3. Movement (500) according to either claim 1 or claim 2, **characterised in that** said first elastic return means (31) and said second elastic return means (32) are arranged in series, said first elastic return means (31) being arranged between said plate (1) and an intermediate crosspiece (35), and said second elastic return means (32) being arranged between said intermediate crosspiece (35) and said inertial element (2), or vice versa.

4. Movement (500) according to any of claims 1 to 3, **characterised in that** said first elastic return means (31), on the one hand, and said second elastic return means (32), on the other hand, are arranged to apply a return torque proportional to the angle of rotation imparted thereto.

5. Movement (500) according to any of claims 1 to 4, **characterised in that** said inertial element (2) has, with respect to the frame of reference formed by said main axis (D), said first axis (D1) and said second axis (D2), a diagonal inertia matrix, whose terms are equal along at least two of said main axis (D), said first axis (D1) and said second axis (D2).

6. Movement (500) according to claims 2 and 5, **characterised in that** said inertial element (2) has, with respect to the frame of reference formed by said main axis (D), said first axis (D1) and said second axis (D2), a diagonal inertia matrix, whose terms are equal along said main axis (D) and said first axis (D1).

7. Movement (500) according to any of claims 1 to 6, **characterised in that** said driving means (40) include a substantially radial slot (41) relative to said main axis (D) and which cooperates with a finger (21) comprised in said complementary continuous driving means (20).

8. Movement (500) according to any of claims 1 to 7, **characterised in that** said first elastic return means (31) and/or said second elastic return means (32) are formed by rotating flexible guiding means devoid of pivots.

9. Movement (500) according to any of claims 1 to 8, **characterised in that** said first elastic return means (31) and said second elastic return means (32) together form a monolithic component.

10. Movement (500) according to any of claims 1 to 9, **characterised in that** said first elastic return means (31) and/or said second elastic return means (32) include rotating flexible guiding means with two strips, which are either crossed on the same level or are strips located in two close parallel levels and whose projections onto a plane parallel to said levels intersect.

11. Movement (500) according to claim 10, **characterised in that**, in a said rotating flexible bearing with two strips, the real or projected point of intersection of the two strips is located at a point situated between 0.12 and 0.14 times the length of said strips, and said two strips form between them an angle comprised between 60 and 80 degrees.

12. Movement (500) according to any of claims 1 to 9, **characterised in that** said first elastic return means (31) and/or said second elastic return means (32) include rotating flexible guiding means of the RCC pivot type arranged head-to-tail.

13. Movement (500) according to any of claims 1 to 12, **characterised in that** said first elastic return means (31) and said second elastic return means (32) are double to increase the stiffness of the flexible gimbal in the degrees of freedom that must be related.

14. Movement (500) according to any of claims 1 to 13, **characterised in that** said first elastic return means (31) and/or said second elastic return means (32) include rotating flexible guiding means with flexible strips, wherein said strips are made of elinvar.

15. Movement (500) according to any of claims 1 to 13, **characterised in that** said first elastic return means (31) and/or said second elastic return means (32) include rotating flexible guiding means with flexible strips, wherein said strips are made of oxidised silicon to compensate for the effects of temperature variations.

16. Movement (500) according to any of claims 1 to 11, **characterised in that** said first elastic return means (31) and/or said second elastic return means (32) include rotating flexible guiding means with two strips, which are strips located in two close parallel levels and whose projections onto a plane parallel to said levels intersect, each said strip belonging to a monolithic module (38) comprising said strip and the means of attachment thereof, and said flexible bearing with two strips comprising two said modules (38) assembled back-to-back.

17. Movement (500) according to any of claims 1 to 16, **characterised in that** a first oscillation period (T1), a function of a first inertia (11) and of a first elastic constant (k1) of the bearing in a first rotation about said first axis (D1), is equal to a second first oscillation period (T2), a function of a second inertia (12) and of a second elastic constant (k2) of the bearing in a second rotation about said second axis (D2).

18. Movement (500) according to any of claims 1 to 17, **characterised in that** said first elastic return means (31) and/or said second elastic return means (32) have identical features.

19. Movement (500) according to any one of claims 1 to 18, **characterised in that** the plane defined by said first axis (D1) and said second axis (D2), in equilibrium, is perpendicular to the plane of said plate (1), and **in that** said main axis (D) is parallel to the plane of said plate (D).

20. Movement (500) according to any of claims 1 to 19, **characterised in that** the plane defined by said first axis (D1) and said second axis (D2), in equilibrium, is parallel to the plane of said plate (1), and **in that** said main axis (D) is perpendicular to the plane of said plate (D).

21. Movement (500) according to claim 20, **characterised in that** said driving means (40) include a hole (42) arranged to guide a roller (45) arranged to roll on an annular track (250) comprised in said inertial element (2), which forms said complementary continuous driving means (20).

22. Movement (500) according to any of claims 1 to 21, **characterised in that** said first elastic return means (31) and/or said second elastic return means (32) include rotating flexible guiding means with crossed strips and are protected from breakage following a shock by mechanical stops.

23. Movement (500) according to any of claims 1 to 22, **characterised in that** said inertial element (2) includes inertia blocks for adjusting inertia and unbalance.

24. Mechanical watch (1000) including a movement (500) according to any of claims 1 to 23.
